# EUROPÄISCHE PATENTSCHRIFT

(11) **EP 1 737 771 B1**
(45) Veröffentlichungstag und Bekanntmachung des Hinweises auf die Patenterteilung: **06.08.2008**
(21) Anmeldenummer: 05716437.8
(22) Anmeldetag: 30.03.2005
(51) Int. Cl.: B65H 19/18

(54) **AUTO-SPLICE-SYSTEM**
AUTO-SPLICING SYSTEM
SYSTEME DE JONCTION AUTOMATIQUE

(30) Priorität: 07.04.2004 DE 102004017098
(43) Veröffentlichungstag der Anmeldung: 03.01.2007
(73) Patentinhaber: Illinois Tool Works, Inc., Glenview, Cook County, Illinois 60025 (US)
(72) Erfinder: KANZ, Andreas, 72461 Albstadt (DE)
(74) Vertreter: Kohler Schmid Möbus
(86) Internationale Anmeldenummer: PCT/EP2005/003290
(87) Internationale Veröffentlichungsnummer: WO 2005/097643

(56) Entgegenhaltungen:
- EP-A- 0 662 438
- DE-A1- 3 340 279
- US-A- 4 772 350
- US-A- 5 514 237
- US-A- 5 639 338

## Beschreibung

Die Erfindung betrifft eine Anordnung zur automatischen Umreifung von Packstücken nach dem Oberbegriff des Anspruchs 1.

Derartige Umreifungseinrichtungen sind in der Verpackungstechnik seit langem bekannt. Eine Anordnung mit den eingangs genannten Merkmalen ist beispielsweise der DE 198 03 810 A1 oder dem Firmenprospekt "Mosca Verpackungstechnik MCB Umreifungsmaschine" zu entnehmen.

Solche Maschinen dienen dem automatischen Umreifen von Packstücken in kurzer zeitlicher Aufeinanderfolge. Dabei wird das Umreifungsband aus thermoplastischem Kunststoff von einer auf einer Spule aufgewickelten Rolle, die drehbar auf einer Aufnahmevorrichtung der Maschine gelagert ist, zur Umwicklung eines Packstücks jeweils stückweise abgerollt. Sobald das Umreifungsband auf der Rolle aber zu Ende geht, muss die Maschine angehalten und die alte Rolle gegen eine neue mit genügend Material ausgewechselt werden. Danach kann dann der Umreifungsvorgang für weitere Packstücke fortgesetzt werden.

EP-A1-0 662 438 offenbart eine Vorrichtung, die die Merkmale des Oberbegriffs des Anspruchs 1 enthält.

Aufgabe der vorliegenden Erfindung ist es demgegenüber, eine Anordnung der eingangs genannten Art mit möglichst einfachen technischen Mitteln dahin gehend weiterzuentwickeln, dass in einem automatischen Umreifungsbetrieb der Anordnung Maschinenstillstandszeiten auch dann vermieden oder zumindest minimiert werden können, wenn das Umreifungsband auf der Spule zu Ende geht.

Erfindungsgemäß wird diese Aufgabe auf ebenso überraschend einfache wie wirkungsvolle Art durch die Merkmale des Anspruchs 1 gelöst.

Sobald das Umreifungsband auf der ersten Spule zu Ende geht oder Abspulprobleme (z.B. Unterspulung) auftreten, kann schon das Umreifungsband auf der zweiten Spule bereitstehen und (manuell oder automatisch) durch Verschweißen an das Umreifungsband der ersten Spule angekoppelt werden, ohne dass Maschinenstillstandszeiten beim Wechsel der Bandentnahme auf die zweite Spule auftreten. Schon in einer Betriebsphase, in der mit dem Umreifungsmedium der ersten Spule gearbeitet wird, kann bereits die zweite Spule während des Maschinenlaufs auf die dafür vorgenommene Aufnahmevorrichtung gesetzt werden und dort in Bereitschaft zur Verfügung stehen.

Besonders bevorzugt ist eine Ausführungsform der erfindungsgemäßen Anordnung, bei der die Andockvorrichtung eine Arretiereinrichtung zum passgenauen Zusammenführen der überlappenden Stücke der beiden Umreifungsbänder aufweist. Dies erleichtert den Spulenwechsel von einer leeren zu einer neuen vollen Spule erheblich und ermöglicht im Prinzip auch einen vollautomatischen Wechsel. Aber auch bei einer manuellen Bedienung stellt die Arretiereinrichtung eine große Hilfe dar.

Bei einer vorteilhaften Weiterbildung dieser Ausführungsform umfasst die Arretiereinrichtung eine Klemmvorrichtung zum Festhalten mindestens eines der beiden überlappenden Stücke, vorzugsweise des Rollenanfangs des Umreifungsbandes von der zweiten Spule, sodass ein Wegrutschen aus der Arretiereinrichtung vor dem Verschweißen der beiden Stücke sicher verhindert wird. Die Klemmvorrichtung kann auch zunächst nur den Rollenanfang des Umreifungsbandes von der zweiten Rolle aufnehmen, während diese in Bereitschaft steht, und erst beim eigentlichen Wechsel der Entnahme von der ersten auf die zweite Spule auch das entsprechende Überlappungsstück des Umreifungsbandes von der ersten Spule ergreifen. Je nach Anordnung kann aber eine Klemmung des überlappenden Bandstücks von der ersten Spule auch erst in der Schweißvorrichtung erfolgen.

Die Anordnung der Erfindung weist eine Detektionseinrichtung zum Erkennen der Ankunft des spulenseitigen Rollenendes des auf der ersten Spule aufgewickelten Umreifungsbandes auf. Damit wird auch ein automatischer Wechsel der Spulen bei Erreichen des Rollenendes ermöglicht. Zumindest kann eine derartige Detektionseinrichtung aber auch ein Signal für einen manuellen Wechsel auslösen.

In einer technisch einfach realisierbaren Lösung umfasst die Detektionseinrichtung einen optischen Sensor, insbesondere eine Lichtschranke.

Gemäß der Erfindung ist ein Reflektor auf der Spulenoberfläche der ersten und zweiten Spule jeweils angeordnet, der von der auf die Spule gewickelten Rolle überdeckt wird, und der bei Erreichen des Rollenendes für den optischen Sensor sichtbar wird. So lässt sich die Detektion der Ankunft des Rollenendes mit äußerst einfachen und preisgünstigen Mitteln erreichen. Übrigens wird in der Regel der optische Sensor nicht bei Erreichen des eigentlichen Rollenendes, sondern bereits ein wenig vorher sichtbar, sodass genügend Zeit für einen Entnahmewechsel von der ersten auf die jeweils zweite Spule zur Verfügung steht.

In einer Ausführungsform umfasst die Schweißvorrichtung mindestens einen erhitzbaren Schweißstempel. Diese Technologie ist preiswert und seit vielen Jahren auf dem Markt erhältlich.

Zur Verbesserung der Handhabung ist eine weitere Ausführungsform der erfindungsgemäßen Anordnung von Vorteil, bei der die Arretiervorrichtung nach dem Zusammenführen und Andocken der überlappenden Stücke der beiden Umreifungsbänder aus dem Abwickelbereich der zweiten Spule wegschwenkbar ist. Dadurch wird einerseits Platz für den Einsatz der Schweißvorrichtung zum Verschweißen der Umreifungsbänder der beiden Spulen in ihrem Überlappungsbereich geschaffen, andererseits steht die Andockvorrichtung nach dem Verschweißen einer weiteren Entnahme von Umreifungsband nicht mehr im Wege.

Ebenso ist es vorteilhaft, wenn die Andockvorrichtung auf einem Schlitten angeordnet ist, der relativ zu den Vorrichtungen für die drehbare Aufnahme der ersten und der zweiten Spule linear verfahrbar ist. Auch kann die Schweißvorrichtung gemeinsam mit der Andockvorrichtung verschwenkbar und/oder linear verfahrbar angeordnet sein.

Bei einer weiteren besonders bevorzugten Ausführungsform der erfindungsgemäßen Anordnung schließlich ist eine Schneidevorrichtung, insbesondere ein Messer, zum Abtrennen des Bandrestes des Umreifungsbandes von der ersten Spule nach dem Verschweißen mit dem Umreifungsband von der zweiten Spule vorgesehen. Nach dem Abschneiden des Bandrestes kann dann die Vorrichtung zur Aufnahme der ersten Spule weggeschwenkt oder weggefahren und die leere gegen eine neue, volle Spule ausgetauscht werden, die dann ihrerseits als "zweite" Spule wieder in Bereitschaft steht, bis die nunmehr als "erste" Spule dienende Spule durch die neue Spule ersetzt werden soll.

In den Rahmen der vorliegenden Erfindung fällt auch ein Verfahren zum Betrieb der oben beschriebenen erfindungsgemäßen Anordnung, bei dem der Überlappungsbereich der zu verschweißenden Teilstücke von Umreifungsband der beiden Spulen so gewählt wird, dass er den Rollenanfang des Umreifungsbandes der zweiten Spule und einen vom Rollenende des Umreifungsbandes der ersten Spule höchstens eine Wicklungslage entfernten Bandabschnitt, insbesondere das Rollenende des Umreifungsbandes der ersten Spule, umfasst. Hierdurch lässt sich ein "fliegender Wechsel" von einer gerade leer werdenden Spule auf eine neue volle Spule bewerkstelligen, was insbesondere einen automatischen Langzeitdauerbetrieb der Verpackungseinrichtung ermöglicht. Allerdings sollte nicht das allerletzte Bandende auf der Rolle der ersten Spule abgewartet werden, sondern der Wechsel sollte schon kurz vor Erreichen desselben eingeleitet werden, damit sichergestellt ist, dass zur Umreifung des nächsten anstehenden Packstücks auf jeden Fall genügend Umreifungsband von der entsprechenden Rolle zur Verfügung steht.

Bei einer einfachen Variante des erfindungsgemäßen Verfahrens kann ein Wechsel der Entnahme von Umreifungsband zur Umreifung von Packstücken von der ersten zur zweiten Spule manuell erfolgen. Insbesondere das Beladen der Aufnahmevorrichtung mit der zweiten Spule wird in der Regel von Hand ausgeführt werden. Falls das Bandende der ersten Spule nicht mehr allzu weit entfernt ist, kann dann auch gleich ein manueller Wechsel zur Entnahme von der zweiten Spule eingeleitet werden.

Vorteilhaft ist aber auch eine Verfahrensvariante, bei der ein Wechsel der Entnahme von Umreifungsband zur Umreifung von Packstücken von der ersten zur zweiten Spule nach dem Erkennen der Ankunft des spulenseitigen Rollenendes des auf der ersten Spule aufgewickelten Umreifungsbandes automatisch erfolgt. Auf diese Weise kann die jeweils in Betrieb befindliche Bandrolle bis zu ihrem Ende voll ausgenutzt werden, ohne dass eine Bedienungsperson beim Wechsel bereitstehen muss.

Maschinenstillstandszeiten werden hiermit auf ein Minimum reduziert bzw. treten bei geeigneter Verfahrensgestaltung außerhalb der Wartungsperioden überhaupt nicht mehr auf. Eine operative Voraussetzung für diesen vollautomatischen Betrieb ist aber zumindest die oben erwähnte Detektionseinrichtung zum Erkennen der Ankunft des Rollenendes, damit der Wechsel automatisch ausgelöst werden kann. Unerlässlich ist dann auch eine Schneidevorrichtung, um die erste Spule körperlich vom weiteren Betrieb abzukoppeln, der mit der Bandentnahme von der zweiten Spule fortgesetzt wird. Schließlich sollte für den automatischen Verfahrensablauf auch noch die Andockvorrichtung und eventuell die Schweißvorrichtung aus dem Arbeitsbereich der Anordnung wegbewegt werden können.

Weitere Merkmale und Vorteile der Erfindung ergeben sich aus der nachfolgenden detaillierten Beschreibung von Ausführungsbeispielen der Erfindung anhand der Figur der Zeichnung, die erfindungswesentliche Einzelheiten zeigt, sowie aus den Ansprüchen. Die diversen Merkmale können je einzeln für sich oder zu mehreren in beliebigen Kombinationen bei Varianten der Erfindung verwirklicht sein.

In der schematischen Zeichnung ist ein Ausführungsbeispiel der Erfindung dargestellt, welches in der nachfolgenden Beschreibung näher erläutert wird.

Die einzige **Figur** zeigt eine schematisierte Darstellung von wesentlichen Funktionskomponenten einer Ausführungsform der erfindungsgemäßen Anordnung.

Zu erkennen ist im linken unteren Teil der **Figur** eine erste Vorrichtung **1** zur drehbaren Aufnehmung einer ersten Spule mit einem rollenförmig aufgewickelten Umreifungsband. Die Spule selbst ist der Übersichtlichkeit halber in der Figur weggelassen. Rechts daneben erkennt man die erfindungsgemäße Einrichtung **10** zur Ankopplung eines auf einer zweiten Spule (die ebenfalls nicht dargestellt ist) aufgerollten Umreifungsbandes an das Umreifungsband der ersten Spule. Die Einrichtung 10 umfasst eine zweite Vorrichtung **2** zur drehbaren Aufnahme der zweiten Spule, eine Andockvorrichtung **3** zum überlappenden Aufeinanderlegen jeweils eines Teilstücks des Umreifungsbandes der zweiten Spule sowie eine Schweißvorrichtung **4** zum Verschweißen der Umreifungsbänder der beiden Spulen in ihrem Überlappungsbereich. Die Andockvorrichtung 3 weist u. a. eine Arretiervorrichtung **5** zum passgenauen Zusammenführen der überlappenden Stücke der Umreifungsbänder der beiden Spulen auf. Die Arretiereinrichtung 5 wiederum umfasst eine Klemmvorrichtung zum Festhalten mindestens eines der beiden überlappenden Stücke. Des weiteren ist eine Schneidevorrichtung **7** vorgesehen, die ein Messer zum Abtrennen des Bandrestes des Umreifungsbandes von der ersten Spule nach dem Verschweißen mit dem Umreifungsband von der zweiten Spule umfasst. Die Arretiervorrichtung 5 ist auf einem Schlitten **6** relativ zu den Aufnahmevorrichtungen 1, 2 linear verschiebbar sowie auf einem Trägerarm **8** aus dem Abwickelbereich der zweiten Spule wegschwenkbar angeordnet.

## Patentansprüche

1. Anordnung zur automatischen Umreifung von Packstücken jeweils mit einem Umreifungsband aus thermoplastischem Kunststoff, wobei das Umreifungsband rollenförmig auf einer ersten Spule aufgewickelt ist, wobei eine erste Vorrrichtung (1) zur drehbaren Aufnahme der ersten Spule vorgesehen ist, von welcher das Umreifungsband zur Umwicklung eines Packstücks stückweise abgerollt werden kann, wobei eine Einrichtung (10) zur Ankopplung eines auf einer zweiten Spule aufgerollten Umreifungsbandes an das Umreifungsband der ersten Spule vorgesehen ist, wobei die Einrichtung (10) eine zweite Vorrrichtung (2) zur drehbaren Aufnahme der zweiten Spule, eine Andockvorrichtung (3) zum überlappenden Aufeinanderlegen jeweils eines Teilstücks des Umreifungsbandes der ersten Spule und eines freien Endstücks des Umreifungsbandes der zweiten Spule sowie eine Schweißvorrichtung (4) zum Verschweißen der Umreifungsbänder der beiden Spulen in ihrem Überlappungsbereich umfasst, und wobei eine Detektionseinrichtung zum Erkennen der Ankunft des spulenseitigen Rollenendes des auf der ersten Spule aufgewickelten Umreifungsbandes vorgesehen ist
**dadurch gekennzeichnet,**
**dass** die Detektionseinrichtung einen optischen Sensor, insbesondere eine Lichtschranke umfasst, und dass auf der Spulenoberfläche der ersten und zweiten Spule jeweils ein Reflektor angeordnet ist, der von der auf die Spule gewickelten Rolle überdeckt wird, und der bei Erreichen des Rollenendes für den optischen Sensor sichtbar wird.

2. Anordnung nach Anspruch 1, **dadurch gekennzeichnet, dass** die Andockvorrichtung (3) eine Arretiereinrichtung (5) zum passgenauen Zusammenführen der überlappenden Stücke der beiden Umreifungsbänder aufweist.

3. Anordnung nach Anspruch 2, **dadurch gekennzeichnet, dass** die Arretiereinrichtung (5) eine Klemmvorrichtung zum Festhalten mindestens eines der beiden überlappenden Stücke umfasst.

4. Anordnung nach einem der vorhergehenden Ansprüche, **dadurch gekennzeichnet, dass** die Schweißvorrichtung (4) mindestens einen erhitzbaren Schweißstempel umfasst.

5. Anordnung nach einem der vorhergehenden Ansprüche, **dadurch gekennzeichnet, dass** die Arretiervorrichtung (5) nach dem Zusammenführen und Andocken der überlappenden Stücke der beiden Umreifungsbänder aus dem Abwickelbereich der zweiten Spule wegschwenkbar ist.

6. Anordnung nach einem der vorhergehenden Ansprüche, **dadurch gekennzeichnet, dass** die Andockvorrichtung (3) auf einem Schlitten (6) angeordnet ist, der relativ zu den Vorrrichtungen (1, 2) für die drehbare Aufnahme der ersten und der zweiten Spule linear verfahrbar ist.

7. Anordnung nach einem der vorhergehenden Ansprüche, **dadurch gekennzeichnet, dass** eine Schneidevorrichtung (7), insbesondere ein Messer zum Abtrennen des Bandrestes des Umreifungsbandes von der ersten Spule nach dem Verschweißen mit dem Umreifungsband von der zweiten Spule vorgesehen ist.

8. Verfahren zum Betrieb einer Anordnung nach einem der Ansprüche 1 bis 7, **dadurch gekennzeichnet, dass** der Überlappungsbereich der zu verschweißenden Teilstücke von Umreifungsband der beiden Spulen so gewählt wird, dass er den Rollenanfang des Umreifungsbandes der zweiten Spule und einen vom Rollenende des Umreifungsbandes der ersten Spule höchstens eine Wicklungslage entfernten Bandabschnitt, insbesondere das Rollenende des Umreifungsbandes der ersten Spule, umfasst.

9. Verfahren nach Anspruch 8, **dadurch gekennzeichnet, dass** ein Wechsel der Entnahme von Umreifungsband zur Umreifung von Packstücken von der ersten zur zweiten Spule manuell erfolgt.

10. Verfahren nach Anspruch 8 zum Betrieb einer Anordnung nach den Ansprüchen 5 und 7, **dadurch gekennzeichnet, dass** ein Wechsel der Entnahme von Umreifungsband zur Umreifung von Packstücken von der ersten zur zweiten Spule nach dem Erkennen der Ankunft des spulenseitigen Rollenendes des auf der ersten Spule aufgewickelten Umreifungsbandes automatisch erfolgt.

## Claims

1. Arrangement for automatic strapping of packages with a strapping band of thermoplastic material, wherein the strapping band is wound in a reel on a first spool, wherein a first apparatus (1) is provided to rotatably hold the first spool, from which the strapping band can be unreeled for piecewise wrapping around a package, wherein a device (10) is provided to join a strapping band reeled on a second spool to the strapping band of the first spool, wherein the device (10) comprises a second apparatus (2) to rotatably hold the second spool, a docking apparatus (3) for overlapping juxtaposition of a portion of the strapping band of the first spool and a free end portion of the strapping band of the second spool, and a welding apparatus (4) to weld the strapping bands of both spools in their overlapping region, and wherein a detection device is provided to detect the arrival of the spool-side end of the reel of strapping band wound on the first spool,
**characterized in that**
the detection device comprises an optical sensor, in particular a photoelectric barrier, and **in that** a reflector is arranged on the surface of each of the first and second spools, the reflector being covered by the reel of material wound on the spool and becoming exposed to the optical sensor when the end of the reel is reached.

2. Arrangement according to Claim 1, **characterized in that** the docking apparatus (3) has a catch device (5) for precise juxtaposition of the overlapping pieces of the two strapping bands.

3. Arrangement according to Claim 2, **characterized in that** the catch device (5) comprises a clamping apparatus for holding fast at least one of the two overlapping pieces.

4. Arrangement according to any one of the preceding claims, **characterized in that** the welding apparatus (4) comprises at least one heatable welding pallet.

5. Arrangement according to any one of the preceding claims, **characterized in that** the catch apparatus (5) can be pivoted clear of the unwinding zone of the second spool after juxtaposition and docking of the overlapping pieces of the two strapping bands.

6. Arrangement according to any one of the preceding claims, **characterized in that** the docking apparatus (3) is arranged on a sliding carriage (6) which is linearly traversable relative to the apparatuses (1, 2) for rotatably holding the first and second spools.

7. Arrangement according to any one of the preceding claims, **characterized in that** a cutting apparatus (7), in particular a knife, is provided to trim off the waste strapping band from the first spool after [the strapping band from the first spool] has been welded to the strapping band from the second spool.

8. Method for operating an arrangement according to any one of Claims 1 to 7, **characterized in that** the overlapping region of the pieces of strapping band of the two spools that are to be welded together is selected so that it comprises the start of the reel of strapping band of the second spool and a band portion not more than one winding-layer away from the end of the reel of strapping band of the first spool, and in particular the end of the reel of strapping band of the first spool.

9. Method according to Claim 8, **characterized in that** the change from the first to the second spool in the removal of strapping band for strapping of packages is made manually.

10. Method according to Claim 8 for operating an arrangement according to Claims 5 and 7, **characterized in that** the change from the first to the second spool in the removal of strapping band for strapping of packages is made automatically once the arrival of the spool-side end of the reel of strapping band wound on the first spool has been detected.

## Revendications

1. Système de cerclage automatique de colis respectivement avec une bande de cerclage en matière plastique thermoplastique, la bande de cerclage étant enroulée comme un rouleau sur une première bobine, un premier dispositif (1) étant prévu pour recevoir à rotation la première bobine, de laquelle la bande de cerclage peut être déroulée pour envelopper un colis pièce par pièce, un dispositif (10) de couplage d'une bande de cerclage enroulée sur une deuxième bobine à la bande de cerclage de la première bobine étant prévue, le dispositif (10) comprenant un deuxième dispositif (2) pour recevoir à rotation la deuxième bobine, un dispositif d'insertion (3) pour superposer de manière chevauchante respectivement une partie de la bande de cerclage de la première bobine et une partie d'extrémité libre de la bande de cerclage de la deuxième bobine ainsi qu'un dispositif de soudure (4) pour souder les bandes de cerclage des deux bobines dans leur zone de chevauchement, et un dispositif de détection étant prévu pour détecter l'arrivée de l'extrémité de rouleau côté bobine de la bande de cerclage enroulée sur la première bobine,
**caractérisé en ce**
**que** le dispositif de détection comprend un capteur optique, en particulier une barrière lumineuse, et en ce qu'un réflecteur qui est recouvert par le rouleau enroulé sur la bobine, et qui est visible lors de l'atteinte de l'extrémité de rouleau pour le capteur optique, est disposé respectivement sur la surface de la première bobine et de la deuxième bobine.

2. Système selon la revendication 1, **caractérisé en ce que** le dispositif d'insertion (3) présente un dispositif d'arrêt (5) pour réunir en ajustement précis les parties se chevauchant des deux bandes de jonction.

3. Système selon la revendication 2, **caractérisé en ce que** le dispositif d'arrêt (5) comprend un dispositif de serrage pour maintenir au moins l'une des deux parties se chevauchant.

4. Système selon l'une des revendications précédentes, **caractérisé en ce que** le dispositif de soudure (4) comprend au moins un sceau de soudure pouvant s'échauffer.

5. Système selon l'une des revendications précédentes, **caractérisé en ce que** le dispositif d'arrêt (5) peut être pivoté après la réunion et l'insertion des parties se chevauchant des deux bandes de cerclage hors de la zone de déroulement de la deuxième bobine.

6. Système selon l'une des revendications précédentes, **caractérisé en ce que** le dispositif d'insertion (3) est disposé sur un chariot (6) qui peut être déplacé de manière linéaire par rapport aux dispositifs (1, 2) pour la réception à rotation de la première bobine et de la deuxième bobine.

7. Système selon l'une des revendications précédentes, **caractérisé en ce qu'**un dispositif de coupe (7), en particulier un couteau est prévu pour séparer le reste de la bande de cerclage de la première bobine après la soudure avec la bande de cerclage de la deuxième bobine.

8. Procédé d'exploitation d'un système selon l'une quelconque des revendications 1 à 7, **caractérisé en ce que** la zone de chevauchement des parties à souder de la bande de cerclage des deux bobines est choisie de telle sorte qu'elle comprenne le début du rouleau de la bande de cerclage de la deuxième bobine et une section de bande éloignée au maximum de l'extrémité du rouleau de la bande de cerclage de la première bobine dans une position d'enroulement, en particulier l'extrémité de rouleau de la bande de cerclage de la première bobine.

9. Procédé selon la revendication 8, **caractérisé en ce que** le prélèvement de la bande de cerclage pour cercler les colis passe manuellement de la première à la deuxième bobine.

10. Procédé selon la revendication 8, pour exploiter un système selon les revendications 5 et 7, **caractérisé en ce que** le prélèvement de la bande de cerclage pour cercler les colis passe automatiquement de la première à la deuxième bobine après la détection de l'arrivée de l'extrémité de rouleau côté bobine de la bande de cerclage enroulée sur la première bobine.
